# FASCICULE DE BREVET EUROPEEN

(11) **EP 0 364 343 B1**
(45) Date de publication et mention de la délivrance du brevet: **04.05.1994**
(21) Numéro de dépôt: 89402756.4
(22) Date de dépôt: 06.10.1989
(51) Int. Cl.: G07F 9/10, G07F 11/58

(54) **Procédé et appareil de distribution automatique de produits, notamment de produits alimentaires éventuellement réchauffés**
Verfahren und Vorrichtung zur automatischen Ausgabe von Waren, insbesondere von eventuell gewärmten Nahrungsmitteln
Method and apparatus for automatically dispensing products, in particular possibly reheated foodstuffs

(30) Priorité: 10.10.1988 FR 8813287
(43) Date de publication de la demande: 18.04.1990
(73) Titulaire: Dubik, André Siméon, F-38320 Eybens (FR)
(72) Inventeur: Dubik, André Siméon, F-38320 Eybens (FR)
(74) Mandataire: Casalonga, Axel

(56) Documents cités:
- EP-A- 0 184 655
- WO-A-88/03298
- US-A- 3 333 666
- US-A- 4 274 551
- US-A- 4 349 714

## Description

La présente invention concerne le domaine des appareils de distribution automatique de produits, en particulier de produits alimentaires conditionnés, éventuellement réchauffés.

Des appareils de ce type sont déjà connus.

En particulier, le brevet FR-A-2 587 306 décrit un appareil qui comprend un dispositif d'entreposage présentant des plateaux horizontaux suspendus à leurs extrémités transversales à deux chaînes opposées de manière à pouvoir être déplacés en circuit fermé sur deux parcours verticaux décalés horizontalement ainsi qu'un dispositif d'éjection placé entre ces deux parcours verticaux, ce dispositif d'éjection comprenant une tige de piston destinée à pousser vers l'extérieur les produits portés par les plateaux lorsque ces derniers sont respectivement à une station de déchargement de manière à amener les produits sur une plate-forme située frontalement à l'un des parcours verticaux des plateaux. L'un des principaux inconvénients de cet appareil connu réside dans la disposition et le sens de travail du dispositif d'éjection qui doit de ce fait présenter une structure particulière compliquée si l'on veut que les deux parcours verticaux des plateaux soient à faible distance. Un inconvénient subséquent résulte du fait que le dispositif d'éjection est limité dans sa course et ne peut transférer les produits que vers une plate-forme située de manière adjacente au côté frontal des plateaux, sans pouvoir les emmener plus loin.

Dans un brevet WO-A-88/03298, il est décrit un automate distribuant des aliments réchauffés qui comprend un four muni d'une porte coulissante. Cet automate présente l'inconvénient de proposer un four dont la sole peut s'incliner de telle sorte que les aliments ne sont pas maintenus sur un plan horizontal, si bien qu'ils peuvent glisser et se renverser.

Un distributeur de produits alimentaires est plus particulièrement décrit dans le brevet WO-A-85/04 743. Ce distributeur comprend des étagères superposées formées par des tapis roulants sur lesquels sont entreposés les produits et, en extrémité de ces derniers, un ascenseur muni d'un tapis roulant qui sert au transfert des produits verticalement vers un four placé dans la partie supérieure du distributeur et vers une ouverture de sortie, l'un des tapis roulants superposés étant destiné à effectuer le transfert des produits de l'ascenseur vers cette ouverture de sortie. Ce distributeur est particulièrement compliqué et présente des temps de transfert long. En outre, sa hauteur dépend du nombre des tapis roulants superposés prévus pour le stockage des produits.

La présente invention propose au contraire un procédé et un appareil de distribution automatique de produits qui notamment ne présentent pas les inconvénients précités.

La présente invention a tout d'abord pour objet un procédé de distribution automatique de produits, en particulier de produits alimentaires conditionnés, disposés sur des plateaux d'un dispositif d'entreposage comprenant des moyens de transport en circuit fermé auxquels sont suspendus, en chapelet, les plateaux et qui présentent des organes de renvoi à axes horizontaux et parallèles, à l'aide d'un dispositif d'extraction comprenant au moins un poussoir et adapté pour extraire les produits du dispositif d'entreposage lorsque les plateaux sont, respectivement, à une station de déchargement.

Conformément à un objet de la présente invention, le procédé consiste, lorsque l'un des plateaux est à la station de déchargement et le poussoir est disposé latéralement au produit à extraire porté par ce plateau, à déplacer ce poussoir parallèlement aux axes des organes de renvoi des moyens de transport de manière à pousser et faire glisser ce produit sur ce plateau parallèlement à ces axes pour extraire ce produit à l'une des extrémités transversales de ce plateau.

Dans une variante, le procédé de l'invention consiste à amener le poussoir latéralement au produit à extraire en déplaçant verticalement, l'un par rapport à l'autre, ce poussoir et le plateau portant ce produit à extraire.

De préférence, le procédé de l'invention consiste, le poussoir étant à l'extérieur du parcours des plateaux, à amener l'un des plateaux dans une position proche de la station de déchargement, à déplacer le poussoir parallèlement aux axes des organes de renvoi de manière à amener ce poussoir en arrière d'un produit à extraire porté par ce plateau, et a amener le plateau à la station de déchargement dans laquelle le poussoir est disposé en arrière et latéralement à ce produit à extraire.

Conformément à un autre objet de l'invention, après son extraction du dispositif d'entreposage, le poussoir peut avantageusement faire glisser le produit extrait jusqu'à la sole d'un four.

La présente invention a également pour objet un distributeur automatique de produits, en particulier de produits alimentaires conditionnés, notamment pour mettre en oeuvre le procédé précité. Ce distributeur comprend un dispositif d'entreposage comprenant des plateaux portant les produits, ces plateaux étant suspendus en chapelet à des moyens de transport présentant des organes de renvoi à axes horizontaux et parallèles et adaptés pour déplacer ces plateaux sur un parcours en circuit fermé; et un dispositif d'extraction comprenant un poussoir mobile adapté pour agir latéralement sur les produits à extraire du dispositif d'entreposage lorsque les plateaux sont respectivement à une station de chargement.

Conformément à un objet de l'invention, le dispositif d'extraction comprend des moyens adaptés pour déplacer ledit poussoir parallèlement aux axes des organes de renvoi du dispositif d'entreposage de manière à extraire les produits à l'une des extrémités transversales des plateaux.

Dans une variante d'exécution, les moyens pour suspendre les plateaux aux moyens de transport sont évidés de manière à laisser le passage au poussoir et aux produits à extraire lorsqu'ils sont respectivement à la station de déchargement.

Dans un mode de réalisation préféré, les moyens de suspension des plateaux comprennent des bras en forme de L inversés qui s'étendent perpendiculairement aux axes de renvoi précités, les extrémités inférieures des branches verticales de ces bras étant fixées aux plateaux et leurs branches supérieures horizontales étant reliées aux moyens de transport, respectivement.

Dans une variante, les bras de chacune des paires de bras comprennent des branches articulées latéralement sur le plateau, branches qui, à la station de déchargement, s'étendent au niveau ou en-dessous de la face supérieure du plateau de manière à laisser le passage au poussoir et aux produits à extraire.

Selon l'invention, lesdits moyens de transport peuvent avantageusement comprendre deux éléments sans fin parallèles qui sont disposés à l'extérieur des extrémités transversales des plateaux. De préférence, les moyens de suspension de chaque plateau comprennent deux paires de bras qui s'étendent dans des plans perpendiculaires aux axes des organes de renvoi précités, l'une des extrémités des bras de chaque paire de bras étant articulés latéralement sur le plateau par un même axe tandis que leurs autres extrémités sont portées respectivement par les éléments sans fin en deux endroits espacés dans le sens longitudinal de ces derniers.

Selon un autre objet de l'invention, le dispositif d'extraction comprend un guide horizontal s'étendant à l'extérieur du parcours des plateaux et parallèlement aux axes des organes de renvoi ainsi qu'un bras s'étendant perpendiculairement à ces axes et formant ledit poussoir, ce bras étant monté coulissant sur ce guide à l'aide de moyens d'actionnement.

Selon un autre objet de l'invention, lesdits moyens de transport comprennent des éléments sans fin crantés montés sur des roues de renvoi à dents et des guides intérieurs présentant des surfaces continues de guidage sur lesquellles viennent en appui les crans desdits éléments sans fin tout le long de leur parcours, ces guides présentant une partie adjacente aux roues de renvoi et étant éventuellement en au moins deux parties réglables l'une par rapport à l'autre en même temps que les roues de renvoi.

En outre, de préférence, des guides extérieurs présentent des surfaces de guidage contre lesquelles viennent en appui lesdits éléments sans fin.

Selon un autre objet de l'invention, le distributeur comprend des moyens de guidage des plateaux le long de leur parcours de manière à maintenir ces plateaux horizontaux.

Dans une variante d'exécution simple, ces moyens de guidage comprennent au moins un organe de guidage fixé sur chaque plateau ainsi que des rampes contre lesquelles sont en appui, successivement, des parties des organes de guidage lors du mouvement des plateaux, les rampes correspondant aux parcours des plateaux le long des organes de renvoi étant mobiles.

Dans un cas, les rampes correspondant aux parcours des plateaux le long des organes de renvoi peuvent être mobiles vers l'extérieur à l'encontre de ressorts.

Dans un autre cas, les rampes mobiles correspondant aux parcours des plateaux le long des organes de renvoi opposés sont reliées de manière à se déplacer en sens opposés sous l'effet des organes de guidage.

Dans une variante, l'organe de guidage peut comprendre au moins une étoile fixée au plateau et présentant des branches décalées dans le sens des axes des organes de renvoi (4, 5), ces branches venant en appui sur les rampes (32, 33).

Selon l'invention, l'organe de guidage comprend de préférence deux paires de galets venant en appui successivement sur les rampes.

Selon un autre objet de l'invention, le distributeur comprend en outre un four dont la soie est placée latéralement à la station de déchargement. Les moyens d'extraction précités sont de préférence adaptés pour que ledit poussoir amène les produits extraits du dispositif d'entreposage sur la soie de ce four.

Dans une variante, le four présente deux ouvertures latérales d'accès décalées dans son sens périphérique dont l'une est tournée vers la station de déchargement.

Selon un autre objet de l'invention, le distributeur est disposé dans une armoire présentant deux compartiments situés l'un à côté de l'autre et séparés par une cloison, l'un de ces compartiments renfermant le dispositif d'entreposage et l'autre le four, cette cloison présentant une ouverture pour le passage des moyens d'extraction et des produits extraits.

Avantageusement, la paroi latérale du four peut présenter deux ouvertures décalées verticalement et dans le sens périphérique, cette paroi latérale étant mobile verticalement, l'ouverture la plus haute étant du côté de la station de déchargement et étant en vis-à-vis de la cloison de séparation lorsque l'autre est au niveau de la soie du four et l'ouverture la plus basse étant endessous de la soie lorsque l'autre est au niveau de cette dernière.

Selon la présente invention le distributeur comprend de préférence un four qui comprend une sole sur laquelle sont amenés les produits à chauffer ainsi qu'une paroi latérale mobile verticalement de manière à ouvrir ou fermer ce four.

Selon un autre objet de l'invention, la paroi latérale du four est adaptée pour s'étendre autour de la sole et présente deux ouvertures d'accès décalées dans le sens circonférentiel et décalées verticalement, ces ouvertures étant situées en dessous de la sole lorsque la paroi latérale est à sa position basse, l'ouverture la plus haute étant tournée vers la station de déchargement du dispositif d'entreposage.

Dans une variante d'exécution particulièrement simple, la paroi latérale du four constitue la paroi latérale d'une cloche mobile verticalement.

La présente invention sera mieux comprise à l'étude d'un distributeur automatique de produits alimentaires décrit à titre d'exemple non limitatif et illustré schématiquement sur le dessin sur lequel :
- la figure 1 représente une vue frontale du distributeur dont l'armoire le renfermant est montrée partiellement et en coupe ;
- la figure 2 représente une vue latérale du distributeur de la figure 1, sa partie supérieure étant en vue extérieure et sa partie inférieure étant en coupe transversale ;
- la figure 3 représente une coupe horizontale du distributeur de la figure 1 ;
- la figure 4 représente une vue latérale partielle du distributeur de la figure 1 ;
- la figure 5 montre une coupe verticale médiane de la vue partielle représentée sur la figure 5 ;
- la figure 6 montre en perspective le four du distributeur représenté sur la figure 1 ;
- la figure 7 montre une vue frontale partiellement en coupe de ce four, en position de chargement ;
- la figure 8 montre une vue frontale partiellement en coupe de ce four en position de chauffe ;
- la figure 9 montre une vue frontale partiellement en coupe de ce four en position de déchargement ;
- la figure 10 montre une vue latérale partiellement en coupe de ce four en position d'attente.
- et la figure 11 montre, dans une vue correspondante à la figure 2, une variante de réalisation du distributeur.

Le distributeur automatique de produits alimentaires représenté sur les figures et repéré d'une manière générale par la référence 1 comprend un dispositif d'entreposage repéré d'une manière générale par la référence 2.

Ce dispositif d'entreposage 2 comprend des moyens de transport formés par deux chaînes sans fin opposées et parallèles, s'étendant dans des plans verticaux transversaux et situées à distance l'une de l'autre. Ces chaînes sont respectivement montées sur des roues à dents supérieures 4 et sur des roues à dents inférieures 5 qui constituent des organes de renvoi, les roues supérieures 4 et les roues inférieures 5 étant respectivement sur des axes géométriques horizontaux et parallèles, de telle sorte que les chaînes 3 présentent respectivement deux brins verticaux opposés. Les roues supérieures 4 sont respectivement montées sur des bouts d'arbre longitudinaux 6 dont les extrémités extérieures sont portées par un châssis ou cadre repéré d'une manière générale par la référence 7. Les roues inférieures 5 sont fixées sur un arbre longitudinal 8 dont les extrémités extérieures sont portées par le châssis 7 et dont l'une des extrémités est susceptible d'être entraînée en rotation par un moteur électrique 9, ce moteur 9 permettant d'entraîner simultanément et parallèlement les chaînes 3 par l'intermédiaire de l'arbre 8.

Comme on peut le voir sur les figures 3, 4 et 5, les axes 10 des maillons 11 des chaînes 3 sont en appui sur des surfaces continues de guidage de paires de guides extérieurs verticaux 12 qui empêchent les brins verticaux de ces chaînes 3 de se déporter vers l'extérieur. En outre, l'ensemble des maillons 10 des chaînes 3 sont en appui sur des surfaces de guidage continues de guides intérieurs en deux parties 13 et 14 qui sont réglables verticalement l'une par rapport à l'autre et qui s'étendent respectivement latéralement aux roues à dents supérieures 4 et aux roues à dents inférieures 5 de manière à venir en contact avec les maillons 10 en prise dans les dents des roues à dents 4 et 5, ces guides 13 et 14 empêchant les chaînes 3 de se déporter vers l'intérieur. On voit sur les figures 4 et 5, que les guides 13 et 14 sont réglables l'un par rapport à l'autre en même temps que l'écartement des roues supérieures 4 et des roues inférieures 5 et sont fixés par des vis 15 sur le châssis 7. Ainsi, les chaînes 3 sont complètement guidées sur tout leurs parcours.

En se reportant maintenant aux figures 1 à 3, on voit que sont fixées, sur certains axes de maillons 10 des chaînes 3 sur leurs côtés en vis-à-vis, des paires correspondantes de bras de suspension 16 et 17 qui sont régulièrement espacées le long du pourtour des chaînes 3. Ces bras 16 et 17 sont en forme de L, s'étendent dans des plans transversaux et sont situés entre les châines. Ils présentent des branches 18 qui s'étendent l'une vers l'autre et des branches 19 qui s'étendent vers l'extérieur, ces branches 19 étant, dans le sens longitudinal, adjacentes et horizontales lorsque les paires de bras 16 et 17 sont le long des parcours verticaux des chaînes 3.

Le dispositif d'entreposage 2 comprend en outre des plateaux rectangulaires 20 à surface supérieure horizontale dont les bords transversaux d'extrémité 20 sont portés par des éléments de suspension 22 montés de manière articulée sur les extrémités extérieures des branches 19 des paires de bras 16 et 17 reliées aux chaînes 3. Ces éléments de suspension s'étendent dans des plans transversaux et sont évidés de telle sorte que les bords transversaux d'extrémité 21 des plateaux 20 sont libres. Ils comprennent des bras inférieurs horizontaux 23 s'étendant en dessous des bords des plateaux 20, des bras 24 s'étendant vers le haut et des bras supérieurs horizontaux 25 s'étendant au-dessus et à distance des faces supérieures des plateaux 20, les extrémités des bras supérieurs 25 étant montées de manière articulée sur les extrémités des bras extérieurs 19 des paires de bras 16 et 17, par l'intermédiaire d'axes longitudinaux de liaison 26 fixés sur les bras 25. Les éléments 22 sont disposés intérieurement par rapport aux paires de bras 16 et 17.

Comme on peut le voir sur les figures 1 à 3, lorsque les plateaux suspendus 20 sont portés par les brins verticaux des chaînes 3, situés du côté frontal 27 du dispositif d'entreposage 2, les plateaux 20 sont à l'extérieur du plan vertical passant par ces brins de telle sorte que les bords transversaux 20 de ces plateaux sont, dans le sens longitudinal des axes des roues 4 et 5, dégagés ou libres et leurs bords longitudinaux et frontaux 28 sont également dégagés ou libres.

Comme on peut le voir sur les figures 2 et 3, les axes de liaison 26 situés du côté gauche en vue frontale selon 27 portent, à l'extérieur des branches 19 des paires de bras 16 et 17, des étoiles fixes 29 qui présentent respectivement des branches verticales 30 et des branches horizontales 31. Lorsque les plateaux 20 sont déplacés le long des bras verticaux des chaînes 3, les branches verticales 30 de ces étoiles 29 sont guidées et en appui sur des guides verticaux extérieurs 32 fixés au châssis 7. En outre, avant que les maillons 10 portant les paires de bras 16 et 17 contournent les roues dentées 4 et 5, les branches horizontales 31 des étoiles 29 viennent en appui sur des guides horizontaux transversaux 33 dont l'un est placé à la partie supérieure et dont l'autre est placé à la partie inférieure. Ces guides horizontaux 33 sont montés sur des bras parallèles pivotants 34 de manière à être mobiles verticalement sous l'effet du mouvement des étoiles 29. Des ressorts 35 s'opposent respectivement au déplacement vers le haut et au déplacement vers le bas des guides horizontaux supérieurs et inférieurs 33.

Ainsi, les branches verticales 30 et les branches horizontales 31 des étoiles 26, en venant en appui sur les guides verticaux 32 et les guides transversaux horizontaux 33, maintiennent les plateaux 20 horizontaux.

Le distributeur automatique 1 représenté sur les figures comprend en outre un four repéré d'une manière générale par la référence 36 qui est disposé latéralement au parcours frontal des plateaux 20, à droite de ce parcours, en vue frontale selon 27.

Ce four 36 comprend un corps inférieur 37 dont la face supérieure horizontale 38 constitue une sole dans l'exemple carrée, ce corps inférieur 37 renfermant un moyen de chauffage tel qu'un moyen de chauffage à micro-ondes 39.

Le four 36 comporte une cloche de recouvrement 40 qui présente une paroi latérale verticale 41 ainsi qu'une paroi horizontale supérieure 42. Cette cloche 4 est suspendue à un câble 43 relié à un contrepoids 44, l'une de ses roues de renvoi 45 étant reliée à un moteur électrique 46 de manière à assurer son mouvement vertical. La section de la paroi latérale 41 de la cloche 40 est telle qu'elle peut entourer la sole 38 et glisser le long du corps 37.

La face transversale de la paroi latérale 41 de la cloche 40 tournée vers le dispositif d'entreposage 2 présente une ouverture 47 qui se prolonge légèrement sur la face frontale de cette paroi latérale 41. Cette face frontale de la paroi latérale 41 présente une ouverture 48 qui est décalée vers le bas par rapport à l'ouverture 47.

Comme on peut le voir en particulier sur les figures 1 et 3, le dispositif d'entreposage 2 est disposé dans un compartiment 49 à parois isolantes d'une armoire 50 qui présente un compartiment adjacent 51 dans lequel est disposé le four 36 ainsi que le moteur 9 d'entraînement des chaînes 3. La paroi transversale et verticale 52 séparant les compartiments 49 et 51 présente une ouverture 53 au travers de laquelle s'étend une plaque de transfert 54 dont la face supérieure est horizontale et s'étend au niveau de la soie 38 du four 36, l'ouverture 53 étant dégagée au-dessus de cette plaque de transfert 54. En vue frontale selon 27, le bord droit de la plaque de transfert 54 s'étend à distance du bord gauche de la sole 38 du four 36 de manière à laisser le passage pour la paroi latérale 41 de la cloche 40 et son bord gauche s' étend à faible distance du parcours vertical des plateaux 20, sans géner le passage des paires de bras 16 et 17 situées de ce côté.

Les faces supérieures de la plaque de transfert 54 et de la sole 38 du four 36 déterminent la position verticale d'une station de déchargement 55 dans laquelle la face supérieure de chaque plateau 20 peut être amenée en correspondance horizontale.

Le distributeur 1 comprend en outre un dispositif d'extraction repéré d'une manière générale par la référence 56. Ce dispositif d'extraction 56 comprend un profilé longitudinal 57 qui s'étend horizontalement en avant du parcours frontal et vertical des plateaux 20, au travers de la paroi transversale 52 de l'armoire 50 et en avant du corps 37 du four 36. Ce profilé 57 de section transversale en forme de C renferme un coulisseau 58 qui est fixé à l'un des brins d'un câble 59 monté sur deux roues de renvoi 60 montées aux extrémités longitudinales du profilé 56, l'une de ces roues étant susceptible d'être entraînée en rotation grâce à un moteur électrique 61 de manière à déplacer longitudinalement dans un sens ou dans l'autre le coulisseau 58. Ce coulisseau 58 porte un bras horizontal 62 qui s'étend transversalement de manière à traverser le parcours vertical et frontal des plateaux 20. Lorsque le coulisseau 58 est déplacé longitudinalement, le bras 62, qui constitue un poussoir, balaye horizontalement le parcours vertical et frontal des plateaux 20, balaye à faible distance la face supérieure de la plaque de transfert 54 ainsi que la face supérieure de la soie 38 du four 36 sur au moins une partie, l'ouverture 59 ménagée dans la paroi transversale 52 de l'armoire 50 étant adaptée pour laisser le passage à ce poussoir 62.

Comme on le voit notamment sur les figures 1 et 3, les plateaux 20 sont destinés à recevoir des produits alimentaires 63, par exemple conditionnés dans des assiettes à bords relevés, chaque plateau pouvant porter, dans l'exemple, deux produits 63 espacés dans le sens longitudinal. Le compartiment 49 de l'armoire 50 constitue de préférence un compartiment de congélation des produits 63, des moyens étant prévus à cet effet mais n'étant pas représentés sur les figures. Pour remplir le dispositif d'entreposage 2 et en conséquence disposer des produits 63 sur les plateaux 20, le compartiment 49 présente une porte d'accès 59a prévue dans sa face frontale.

Le dispositif représenté sur les figures tel qu'il vient d'être décrit fonctionne de la manière suivante.

Dans une position d'attente, le poussoir 62 du dispositif d'extraction 56 s'étend au-dessus de la plaque de transfert 54 et la cloche 40 du four 36 est immobilisée verticalement dans une position haute intermédiaire représentée sur la figure 10 dans laquelle son ouverture 47 s'étend en vis-à-vis de la cloison transversale 52 de l'armoire 50 et non en vis-à-vis de son ouverture 53 et son ouverture frontale 48 s'étend en dessous de la sole 38. L'enceinte du four 36 n'est donc pas accessible et l'ouverture 53 de la cloison transversale 52 est quasiment obturée.

Dans une première étape, le moteur 9 entraîne les chaînes 3 qui déplacent sur leur parcours les plateaux 20 de manière à amener un plateau 20 sélectionné à faible distance de la station de déchargement 55 dans une position telle que le bord supérieur des produits 63 entreposés sur ce plateau soit en dessous du parcours horizontal du poussoir 62.

Dans une deuxième étape, le moteur 61 du dispositif d'extraction 56 déplace le poussoir 62 de manière à amener le poussoir 62 en arrière du produit 63 situé le plus à droite en vue frontale selon 27 comme le montre la figure 3.

Dans une troisième étape, le moteur 9 entraîne les chaînes 3 de manière à lever le plateau 20 jusqu'à la station de déchargement 55 dans laquelle le poussoir 62 se trouve en arrière de la paroi latérale du produit 63 comme le montre les figures 1 et 2.

Dans une quatrième étape, le moteur 46 déplace vers le bas la cloche 40 du four 36 de manière à amener son ouverture 47 dans la position basse intermédiaire visible sur la figure 7, en face de l'ouverture 53 de la paroi transversale 52 de l'armoire 50. Cette quatrième étape peut être exécutée simultanément aux étapes précédentes.

Dans une cinquième étape, le moteur 61 du dispositif d'extraction 56 entraîne le poussoir 62 de la gauche vers la droite en vue frontale selon 27 de manière à pousser et faire glisser longitudinalement, c'est-à-dire parallèlement aux axes des roues de renvoi 4 et 5 des chaînes 3 le produit 63 sur la face supérieure du plateau 20 afin d'extraire ce produit par son bord transversal droit 21. Le poussoir 62 continue son mouvement et fait glisser le produit 63 sur la face supérieure de la plaque de transfert 54 en le faisant passer au travers de l'ouverture 53 ménagée dans la cloison transversale 52 de l'armoire 50, puis sur la sole 38 du four 36 en faisant passer le produit 63 au travers de l'ouverture 47 de la paroi latérale de la cloche 40 et en s'engageant dans cette ouverture, de manière à amener le produit 63 sensiblement au milieu de la sole 38 comme le montre la figure 3 en pointillés.

Dans une sixième étape, le moteur 61 du dispositif d'extraction 56 entraîne le poussoir 63 en sens inverse jusqu'à l'amener dans sa position d'attente au-dessus de la plaque de transfert 54.

Dans une septième étape, le moteur 46 entraîne la cloche 40 du four 36 de manière à la faire descendre jusqu'à sa position basse de fermeture représentée sur la figure 8 dans laquelle ses ouvertures latérales 47 et 48 sont toutes les deux situées en-dessous du niveau de la sole 38, l'enceinte du four 36 étant complètement fermée.

Dans une huitième étape, le moyen de chauffage 39 du four 36 est mis en route de manière à réchauffer le produit 63 préalablement introduit.

Dans une neuvième étape, lorsque le produit 63 est arrivé à une température souhaitée, obtenue par exemple par un temps de chauffage déterminé, le moteur 46 entraîne la cloche 40 du four 36 de manière à la déplacer jusqu'à sa position haute représentée sur la figure 9 dans laquelle son ouverture frontale 48 s'étend au niveau et au dessus de la sole 38. Dans cette position, on peut retirer par cette ouverture 48 le produit 63 déposé et réchauffé dans le four 36. Pour effectuer cette opération, la paroi frontale de l'armoire 50 présente une porte d'accès frontale située en vis-à-vis de cette ouverture 48, cette porte n'étant pas représentée sur les figures.

Dans une dixième étape, le moteur 46 fait redescendre la cloche 40 du four 36 jusqu'à sa position haute intermédiaire d'attente visible sur la figure 10.

Le processus de fonctionnement du distributeur automatique 1 décrit ci-dessus peut être renouvelé de manière à extraire chacun des produits 63 disposés sur les plateaux 20 du dispositif d'entreposage 2 pour les amener dans le four 36 puis les extraire de ce dernier. Comme il est avantageux de disposer sur les plateaux 20, dans le sens longitudinal, plusieurs produits 63, la course du poussoir 62 du dispositif d'extraction 56, vers la gauche en vue frontale selon 27, est adaptée pour que ce poussoir 22 vienne en arrière du produit restant situé le plus à droite.

Le processus de fonctionnement du distributeur automatique 1 est de préférence géré par un ordinateur non représenté sur les figures. Cet ordinateur pourrait renfermer des informations concernant la nature des produits 63 disposés sur les différents plateaux 20 du dispositif d'entreposage 2 et pourrait être relié à des touches de sélection permettant de sélectionner le produit 63 que l'on désire extraire du dispositif d'entreposage 2 et réchauffer dans le four 36. Un moyen de paiement à monayeur ou à carte pourrait également être associé à cet ordinateur de telle sorte qu'un consommateur ayant réglé la somme due puis sélectionné un produit 63, pourrait se faire délivrer automatiquement ce produit 63 sélectionné.

En se reportant maintenant à la figure 11, on va décrire une variante de réalisation du dispositif d'entreposage 2 décrit précédemment dont certaines parties ont été modifiées de la manière suivante.

Les éléments de suspension 22 sont supprimés. Les axes de liaison 26 des branches 19 des paires de bras 16 et 17 portent, dans cette variante, directement les plateaux 20, latéralement, de telle sorte que lorsque les plateaux 20 sont à la station de déchargement 55, les branches 19 s'étendent latéralement à ces plateaux et ne gênent pas le mouvement d'extraction des produits 63. Pour celà, à la station de déchargement 55, les bords supérieurs des branches 19 sont situés au niveau ou en-dessous de la face supérieure des plateaux 20.

Les étoiles 29 qui servaient au maintien en position horizontale des plateaux sont supprimées et sont remplacées par des organes de guidage 64 qui remplissent la même fonction. Ces organes de guidage 64 présentent respectivement des plaques carrées qui sont montées de manière articulée en leur milieu sur les extrémités extérieures des axes de liaison 26 et qui portent, en leurs coins, quatre galets 66, 67, 68 et 69. Lorsque les plateaux 20 se déplacent verticalement, les galets 66 et 68 sont en appui contre la rampe verticale 32 ou les galets 67 et 69 sont en appui contre la rampe verticale 32 opposée et, lorsque les plateaux 20 contournent les roues dentées supérieures et inférieures 4 et 5, ce sont les galets 67 et 68 et ce sont les galets 68 et 69 qui viennent en appui respectivement contre les rampes transversales supérieure et inférieure 33.

En outre, les rampes transversales supérieure et inférieure 33 sont reliées par une biellette 70 qui les déplacent en sens opposés. Pour celà, l'extrémité inférieure de la biellette 70 est montée de manière articulée sur l'un des bras pivotants 34, entre ses extrémités articulées, et l'extrémité supérieure de la biellette 70 est montée de manière articulée à l'extrémité d'un prolongement 71 de l'un des bras pivotants 34, à l'extérieur des axes d'articulation de ce dernier.

Les plateaux 20 sont répartis convenablement le long des chaînes 3, de telle sorte que, lors de leurs mouvements autour des roues 4 et 5, les organes de guidage 64 de deux plateaux opposés 20 soient simultanément en contact avec respectivement les rampes transversales supérieure et inférieure 33, ses rampes transversales effectuant des mouvements en sens opposé. Ainsi, les ressorts 35 peuvent être supprimés.

La présente invention ne se limite pas à l'exemple ci-dessus décrit. Bien des variantes de réalisation sont possibles sans sortir du cadre défini par les revendications annexées.

## Revendications

1. Procédé de distribution automatique de produits, (63) en particulier de produits alimentaires conditionnés, disposés sur des plateaux (20) d'un dispositif d'entreposage (2) comprenant des moyens de transport (3) en circuit fermé auxquels sont suspendus, en chapelet, les plateaux et qui présentent des organes de renvoi (4, 5) à axes horizontaux et parallèles, à l'aide d'un dispositif d'extraction (56) comprenant au moins un poussoir (62) et adapté pour extraire les produits du dispositif d'entreposage lorsque les plateaux sont, respectivement, à une station de déchargement, caractérisé par le fait qu'il consiste, lorsque l'un des plateaux est à la station de déchargement (55) et le poussoir (62) est disposé latéralement au produit (63) à extraire porté par ce plateau (20), à déplacer ce poussoir (62) parallèlement aux axes des organes de renvoi (4, 5) des moyens de transport (3) de manière à pousser et faire glisser ce produit sur ce plateau parallèlement à ces axes pour extraire ce produit à l'une (21) des extrémités transversales de ce plateau.

2. Procédé selon la revendication 1, caractérisé par le fait qu'il consiste à amener le poussoir (62) latéralement au produit (63) à extraire en déplaçant verticalement, l'un par rapport à l'autre, ce poussoir et le plateau (20) portant ce produit à extraire.

3. Procédé selon l'une des revendications 1 et 2, caractérisé par le fait qu'il consiste, le poussoir (62) étant à l'extérieur du parcours des plateaux (20), à amener l'un des plateaux dans une position proche de la station de déchargement (55), à déplacer le poussoir (62) parallèlement aux axes des organes (4, 5) de renvoi de manière à amener ce poussoir en arrière d'un produit à extraire porté par ce plateau, et à amener le plateau à la station de déchargement (55) dans laquelle le poussoir (62) est disposé en arrière et latéralement à ce produit à extraire.

4. Procédé selon l'une quelconque des revendications précédentes, caractérisé par le fait qu'après son extraction du dispositif d'entreposage (2), le poussoir (63) fait glisser le produit extrait jusqu'à la sole d'un four (36).

5. Distributeur automatique de produits (63), en particulier de produits alimentaires conditionnés, notamment pour la mise en oeuvre du procédé selon l'une quelconque des revendications 1 à 4, comprenant :
- un dispositif d'entreposage (2) comprenant des plateaux (20) portant les produits, ces plateaux étant suspendus en chapelet à des moyens de transport (3) présentant des organes de renvoi (4, 5) à axes horizontaux et parallèles et adaptés pour déplacer ces plateaux sur un parcours en circuit fermé,
- et un dispositif d'extraction (56) comprenant un poussoir (62) mobile adapté pour agir latéralement sur les produits à extraire du dispositif d'entreposage lorsque les plateaux sont respectivement à une station de chargement,
caractérisé par le fait que le dispositif d'extraction (56) comprend des moyens (57) adaptés pour déplacer ledit poussoir (62) parallèlement aux axes des organes de renvoi (4, 5) du dispositif d'entreposage (2) de manière à extraire les produits (63) à l'une des extrémités transversales des plateaux (20).

6. Distributeur selon la revendication 5, caractérisé par le fait que les moyens (22) pour suspendre les plateaux (20) aux moyens de transport (3) sont évidés ou ouverts de manière à laisser le passage au poussoir (62) et aux produits (63) à extraire lorsqu'ils sont respectivement à la station de déchargement (55).

7. Distributeur selon la revendication 6, caractérisé par le fait que les moyens de suspension des plateaux (20) comprennent des bras (22) en forme de L inversés qui s'étendent perpendiculairement aux axes de renvoi précités, les extrémités inférieures des branches verticales (24) de ces bras étant fixées aux plateaux et leurs branches supérieures horizontales (25) étant reliées aux moyens de transport (3), respectivement.

8. Distributeur selon l'une quelconque des revendications 5 à 7, caractérisé par le fait que lesdits moyens de transport comprennent deux éléments sans fin parallèles (3) qui sont disposés à l'extérieur des extrémités transversales des plateaux (20), les moyens de suspension de chaque plateau comprenant deux paires de bras (16, 17) qui s'étendent dans des plans perpendiculaires aux axes des organes de renvoi précités (4, 5), l'une des extrémités des bras de chaque paire de bras étant articulés sur le plateau par un même axe (26) tandis que leurs autres extrémités sont portées respectivement par les éléments sans fin (3) en deux endroits espacés dans le sens longitudinal de ces derniers.

9. Distributeur selon l'une quelconque des revendications 5 à 8, caractérisé par le fait que les bras de chacune des paires de bras comprennent des branches (19) articulées latéralement sur le plateau (20), branches qui, à la station de déchargement, s'étendent au niveau ou en-dessous de la face supérieure du plateau (20) de manière à laisser le passage au poussoir (62) et aux produits à extraire (63).

10. Distributeur selon l'une quelconque des revendications 5 à 9, caractérisé par le fait que le dispositif d'extraction (56) comprend un guide horizontal (57) s'étendant à l'extérieur du parcours des plateaux (20) et parallèlement aux axes des organes de renvoi (45) ainsi qu'un bras (62) s'étendant perpendiculairement à ces axes et formant ledit poussoir, ce bras étant monté coulissant sur ce guide à l'aide de moyens d'actionnement (59).

11. Distributeur selon l'une quelconque des revendications 5 à 10, caractérisé par le fait que lesdits moyens de transport comprennent des éléments sans fin crantés (3) montés sur des roues de renvoi à dents (4, 5) et des guides intérieurs (13, 14) présentant des surfaces continues de guidage sur lesquelles viennent en appui les crans (10) desdits éléments sans fin (3) tout le long de leur parcours, ces guides présentant une partie adjacente aux roues de renvoi et étant éventuellement en au moins deux parties réglables l'une par rapport à l'autre en même temps que les roues de renvoi.

12. Distributeur selon la revendication 11, caractérisé par le fait que des guides extérieurs (12) présentent des surfaces de guidage contre lesquelles viennent en appui lesdits éléments sans fin (3).

13. Distributeur selon l'une quelconque des revendications 5 à 12, caractérisé par le fait qu'il comprend des moyens de guidage (29, 32) des plateaux le long de leur parcours de manière à maintenir ces plateaux horizontaux.

14. Distributeur selon la revendication 13, caractérisé par le fait que lesdits moyens de guidage comprennent au moins un organe de guidage (29, 64) fixé latéralement sur chaque plateau (20) ainsi que des rampes (32, 33) contre lesquelles sont en appui, successivement, des parties des organes de guidage lors du mouvement des plateaux, les rampes (33) correspondant aux parcours des plateaux le long des organes de renvoi (4, 5) étant mobiles.

15. Distributeur selon la revendication 14, caractérisé par le fait que les rampes (33) correspondant aux parcours des plateaux le long des organes de renvoi sont mobiles vers l'extérieur à l'encontre de ressorts.

16. Distributeur selon l'une des revendications 14 et 15, caractérisé par le fait que les rampes (33) mobiles correspondant aux parcours des plateaux le long des organes de renvoi opposés (4, 5) sont reliées de manière à se déplacer en sens opposés sous l'effet des organes de guidage (64).

17. Distributeur selon l'une des revendications 14 et 16, caractérisé par le fait que l'organe de guidage comprend au moins une étoile (29) fixée au plateau (20) et présentant des branches (30, 31) décalées dans le sens des axes des organes de renvoi (4, 5), ces branches venant en appui sur les rampes (32, 33).

18. Distributeur selon l'une des revendications 14 et 17, caractérisé par le fait que l'organe de guidage (64) comprend des paires de galets (66, 67, 68 et 69) venant en appui successivement sur les rampes (32, 33).

19. Distributeur selon l'une quelconque des revendications 5 à 18, caractérisé par le fait qu'il comprend en outre un four (36) dont la sole (38) est placée latéralement à la station de déchargement (55), les moyens d' extraction (56) étant adaptés pour que ledit poussoir (62) amène les produits extraits du dispositif d'entreposage (2) sur la sole de ce four.

20. Distributeur selon la revendication 19, caractérisé par le fait que le four (36) présente deux ouvertures latérales d'accès (47, 48) décalées dans son sens périphérique dont l'une (47) est tournée vers la station de déchargement (55).

21. Distributeur selon l'une des revendications 19 et 20, caractérisé par le fait qu'il est disposé dans une armoire (50) présentant deux compartiments (49, 51) situés l'un à côté de l'autre et séparés par une cloison (52), l'un de ces compartiments renfermant le dispositif d'entreposage (2) et l'autre le four (36), cette cloison (52) présentant une ouverture (53) pour le passage des moyens d'extraction (62) et des produits extraits (63).

22. Distributeur selon la revendication 21, caractérisé par le fait que la paroi latérale (41) du four (36) présente deux ouvertures (47, 48) décalées verticalement et dans le sens périphérique, cette paroi latérale étant mobile verticalement, l'ouverture la plus haute (47) étant du côté de la station de déchargement (55) et étant en vis-à-vis de la cloison de séparation (52) lorsque l'autre est au niveau de la sole (38) du four (36) et l'ouverture la plus basse (48) étant en dessous de la sole lorsque l'autre est au niveau de cette dernière.

23. Distributeur selon l'une quelconque des revendications 5 à 18, caractérisé par le fait qu'il comprend un four (36) qui comprend une sole (38) sur laquelle sont amenés les produits à chauffer ainsi qu'une paroi latérale (41) mobile verticalement de manière à ouvrir ou fermer ce four.

24. Distributeur selon la revendication 23, caractérisé par le fait que la paroi latérale (41) du four (36) est adaptée pour s'étendre autour de la sole (38) et présente deux ouvertures d'accès (47, 48) décalées dans le sens circonférentiel et décalées verticalement, ces ouvertures étant situées en dessous de la sole lorsque la paroi latérale est à sa position basse, l'ouverture la plus haute (47) étant tournée vers la station de déchargement (55) du dispositif d'entreposage (2).

25. Distributeur selon l'une des revendications 23 et 24, caractérisé par le fait que la paroi latérale (41) du four (36) constitue la paroi latérale d'une cloche (40) mobile verticalement.

## Claims

1. Process for the automatic dispensing of products, (63) in particular of packaged food products, arranged on trays (20) of a storage device (2) comprising means (3) for transportation in a closed circuit, from which means the trays are suspended in a continuous chain and which have gear members (4, 5) with horizontal and parallel axes, with the aid of an extracting device (56) comprising at least one pusher (62) and suitable for extracting the products from the storage device when the trays are, respectively, at a discharging station, characterized in that it consists, when one of the trays is at the discharging station (55) and the pusher (62) is arranged laterally to the product (63) to be extracted which is carried by this tray (20), in displacing this pusher (62) parallel to the axes of the gear members (4, 5) of the transportation means (3) so as to push and slide this product on this tray parallel to these axes in order to extract this product at one (21) of the transverse ends of this tray.

2. Process according to claim 1, characterized in that it consists in bringing the pusher (62) laterally to the product (63) to be extracted by vertically displacing, relative to one another, this pusher and the tray (20) carrying this product to be extracted.

3. Process according to one of claims 1 and 2, characterized in that it consists, the pusher (62) being outside the path of the trays (20), in bringing one of the trays into a position close to the discharging station (55), in displacing the pusher (62) parallel to the axes of the gear members (4, 5) so as to bring this pusher behind a product to be extracted which is carried by this tray, and in bringing the tray to the discharging station (55) in which the pusher (62) is arranged behind and laterally to this product to be extracted.

4. Process according to any one of the preceding claims, characterized in that, after its extraction from the storage device (2), the pusher (63) slides the extracted product as far as the hearth of an oven (36).

5. Automatic dispenser of products (63), in particular of packaged food products, especially for implementing the process according to any one of claims 1 to 4, comprising:
- a storage device (2) comprising trays (20) carrying the products, these trays being suspended in a continuous chain from transportation means (3) having gear members (4, 5) with horizontal and parallel axes and suitable for displacing these trays on a path in a closed circuit,
- and an extracting device (56) comprising a movable pusher (62) suitable for acting laterally on the products to be extracted from the storage device when the trays are respectively at a charging (sic) station, characterized in that the extracting device (56) comprises means (57) suitable for displacing said pusher (62) parallel to the axes of the gear members (4, 5) of the storage device (2) so as to extract the products (63) at one of the transverse ends of the trays (20).

6. Dispenser according to claim 5, characterized in that the means (22) for suspending the trays (20) from the transportation means (3) are recessed or open so as to permit the passage of the pusher (62) and the products (63) to be extracted when they are respectively at the discharging station (55).

7. Dispenser according to claim 6, characterized in that the means for suspending the trays (20) comprise inverted L-shaped arms (22) which extend perpendicularly to the abovementioned gear axes, the lower ends of the vertical branches (24) of these arms being fixed to the trays and their horizontal upper branches (25) being connected to the transportation means (3), respectively.

8. Dispenser according to any one of claims 5 to 7, characterized in that said transportation means comprise two parallel endless elements (3) which are arranged outside the transverse ends of the trays (20), the means for suspending each tray comprising two pairs of arms (16, 17) which extend in planes perpendicular to the axes of the abovementioned gear members (4, 5), one of the ends of the arms of each pair of arms being articulated on the tray by one and the same pin (26), whereas their other ends are carried respectively by the endless elements (3) at two places spaced in the longitudinal direction of the latter.

9. Dispenser according to any one of claims 5 to 8, characterized in that the arms of each of the pairs of arms comprise branches (19) articulated laterally on the tray (20), which branches, at the discharging station, extend level with or below the upper face of the tray (20) so as to permit the passage of the pusher (62) and the products to be extracted (63).

10. Dispenser according to any one of claims 5 to 9, characterized in that the extracting device (56) comprises a horizontal guide (57) extending outside the path of the trays (20) and parallel to the axes of the gear members (45) and also an arm (62) extending perpendicularly to these axes and forming said pusher, this arm being mounted so as to slide on this guide with the aid of actuating means (59).

11. Dispenser according to any one of claims 5 to 10, characterized in that said transportation means comprise notched endless elements (3) mounted on toothed gear wheels (4, 5) and inner guides (13, 14) having continuous guide surfaces, on which the notches (10) of said endless elements (3) come to bear along their entire path, these guides having a part adjacent to the gear wheels and being, if necessary at at least two parts, adjustable relative to one another at the same time as the gear wheels.

12. Dispenser according to claim 11, characterized in that outer guides (12) have guide surfaces, against which said endless elements (3) come to bear.

13. Dispenser according to any one of claims 5 to 12, characterized in that it comprises means (29, 32) for guiding the trays along their path so as to keep these trays horizontal.

14. Dispenser according to claim 13, characterized in that said guide means comprise at least one guide member (29, 64) fixed laterally to each tray (20) and also rails (32, 33), against which parts of the guide members bear successively as the trays move, the rails (33) corresponding to the paths of the trays along the gear members (4, 5) being movable.

15. Dispenser according to claim 14, characterized in that the rails (33) corresponding to the paths of the trays along the gear members are outwardly movable counter to springs.

16. Dispenser according to one of claims 14 and 15, characterized in that the movable rails (33) corresponding to the paths of the trays along the opposite gear members (4, 5) are connected so as to be displaced in opposite directions under the effect of the guide members (64).

17. Dispenser according to one of claims 14 and 16, characterized in that the guide member comprises at least one star (29) fixed to the tray (20) and having branches (30, 31) offset in the direction of the axes of the gear members (4, 5), these branches coming to bear on the rails (32, 33).

18. Dispenser according to one of claims 14 and 17, characterized in that the guide member (64) comprises pairs of rollers (66, 67, 68 and 69) coming to bear successively on the rails (32, 33).

19. Dispenser according to any one of claims 5 to 18, characterized in that it comprises in addition an oven (36) the hearth (38) of which is placed laterally to the discharging station (55), the extracting means (56) being adapted so that said pusher (62) brings the products extracted from the storage device (2) onto the hearth of this oven.

20. Dispenser according to claim 19, characterized in that the oven (36) has two lateral access openings (47, 48) offset in its peripheral direction, one (47) of which is turned toward the discharging station (55).

21. Dispenser according to one or claims 19 and 20, characterized in that it is arranged in a cabinet (50) having two compartments (49, 51) situated one beside the other and separated by a partition (52), one of these compartments enclosing the storage device (2) and the other the oven (36), this partition (52) having an opening (53) for the passage of the extracting means (62) and the extracted products (63).

22. Dispenser according to claim 21, characterized in that the lateral wall (41) of the oven (36) has two openings (47, 48) offset vertically and in the peripheral direction, this lateral wall being vertically movable, the uppermost opening (47) being on the side of the discharging station (55) and being opposite the separating partition (52) when the other is level with the hearth (38) of the oven (36) and the lowermost opening (48) being below the hearth when the other is level with the latter.

23. Dispenser according to any one of claims 5 to 18, characterized in that it comprises an oven (36) which comprises a hearth (38) onto which the products to be heated are brought, and also a lateral wall (41) vertically movable so as to open or close this oven.

24. Dispenser according to claim 23, characterized in that the lateral wall (41) of the oven (36) is suitable for extending around the hearth (38) and has two access openings (47, 48) offset in the circumferential direction and offset vertically, these openings being situated below the hearth when the lateral wall is at its low position, the uppermost opening (47) being turned toward the discharging station (55) of the storage device (2).

25. Dispenser according to one of claims 23 and 24, characterized in that the lateral wall (41) of the oven (36) constitutes the lateral wall of a vertically movable hood (40).

## Patentansprüche

1. Verfahren zur automatischen Ausgabe von Waren (63), insbesondere von behandelten Nahrungsmitteln, die auf Platten (20) einer Zwischenlagerungsvorrichtung (2) angeordnet sind, umfassend Transportmittel (3) in geschlossener Schleife, an denen in Reihe die Platten aufgehängt sind und die Getriebeorgane (4, 5) mit horizontalen und parallelen Achsen aufweisen, mittels einer Entnahmevorrichtung (56), die wenigstens ein Schiebemittel (62) umfaßt und in der Lage ist, die Waren der Zwischenlagerungsvorrichtung zu entnehmen, wenn sich die Platten jeweils bei einer Entladestation befinden, dadurch **gekennzeichnet,** daß es darin besteht, wenn sich die eine der Platten bei der Entladestation (55) befindet und sich das Schiebemittel (62) seitlich von der durch die Platte (20) getragenen, zu entnehmenden Ware (63) befindet, das Schiebemittel (62) parallel zu den Achsen der Getriebeorgane (4, 5) der Transportmittel (3) derart parallel zu versetzen, daß diese Ware auf der Platte parallel zu den Achsen zum Entnehmen der Ware zu einem (21) der quer verlaufenden Enden der Platte gedrückt und geschoben wird.

2. Verfahren nach Anspruch 1, dadurch **gekennzeichnet,** daß es darin besteht, das Schiebemittel (62) seitlich zu der zu entnehmenden Ware (63) zuzuführen, indem das Schiebemittel und die die zu entnehmende Ware tragende Platte zueinander vertikal versetzt werden.

3. Verfahren nach einem der Ansprüche 1 und 2, dadurch **gekennzeichnet,** daß es darin besteht, wobei sich das Schiebemittel (62) außerhalb der Bahn der Platten (20) befindet, die eine der Platten in eine Position nahe der Entladestation (55) zuzuführen, das Schiebemittel (62) parallel zu den Achsen der Getriebeorgane (4, 5) derart zu versetzen, daß das Schiebemittel hinter einer durch die Platte getragenen, zu entnehmenden Ware zugeführt wird, und die Platte zu der Entladestation (55) zuzuführen, in der das Schiebemittel (62) hinter und seitlich der zu entnehmenden Ware angeordnet ist.

4. Verfahren nach einem beliebigen der vorhergehenden Ansprüche, dadurch **gekennzeichnet,** daß das Schiebemittel (62) nach dem Entnehmen aus der Zwischenlagerungsvorrichtung (2) die entnommene Ware bis zur Sohle eines Ofens (36) schiebt.

5. Automat für Waren (63), insbesondere behandelte Nahrungsmittel, insbesondere zur Durchführung des Verfahrens nach einem beliebigen der Ansprüche 1 bis 4, umfassend:
- eine Zwischenlagerungsvorrichtung (2), umfassend die Waren tragende Platten (20), wobei die Platten in Reihe an Transportmitteln (3) aufgehängt sind, die Getriebeorgane (4, 5) mit horizontalen und parallelen Achsen aufweisen und in der Lage sind, die Platten auf einer Bahn mit geschlossener Schleife zu versetzen,
- und eine Entnahmevorrichtung (56), umfassend ein bewegliches Schiebemittel (62), das in der Lage ist, seitlich auf die zu entnehmenden Waren der Zwischenlagerungsvorrichtung einzuwirken, wenn sich die Platten jeweils bei einer Entladestation befinden,
dadurch **gekennzeichnet,** daß die Entnahmevorrichtung (56) Mittel (57) umfaßt, die in der Lage sind, das Schiebemittel (62) parallel zu den Achsen der Getriebeorgane (4, 5) der Zwischenlagerungsvorrichtung (2) derart zu versetzen, daß die Waren (63) an dem einen der quer verlaufenden Enden der Platten (20) entnommen werden.

6. Automat nach Anspruch 5, dadurch **gekennzeichnet,** daß die Mittel (22) zum Aufhängen der Platten (20) an den Transportmitteln (3) mit Vertiefungen versehen oder offen sind derart, daß der Durchlaß zum Schiebemittel (62) und zu den zu entnehmenden Waren (63) gelassen wird, wenn sie sich jeweils an der Entladestation (55) befinden.

7. Automat nach Anspruch 6, dadurch **gekennzeichnet,** daß die Aufhängemittel der Platten (20) umgekehrt L-förmige Arme (22) umfassen, die sich senkrecht zu den vorgenannten Getriebeachsen erstrecken, wobei jeweils die unteren Enden der vertikalen Abschnitte (24) der Arme an den Platten befestigt sind und ihre oberen horizontalen Abschnitte (25) mit den Transportmitteln (3) verbunden sind.

8. Automat nach einem beliebigen der Ansprüche 5 bis 7, dadurch **gekennzeichnet,** daß die Transportmittel (2) parallele Endloselemente (3) umfassen, die außerhalb der quer verlaufenden Enden der Platten (20) angeordnet sind, wobei die Aufhängemittel jeder Platte zwei Armpaare (16, 17) umfassen, die sich in Ebenen senkrecht zu den Achsen der vorgenannten Getriebeorgane (4, 5) erstrecken, wobei das eine der Enden der Arme jedes Armpaars an der Platte durch eine selbe Achse (26) angelenkt ist, während ihre anderen Enden jeweils durch Endloselemente (3) an zwei Stellen getragen sind, die sich in der Längsrichtung der letzteren mit Abstand angeordnet befinden.

9. Automat nach einem beliebigen der Ansprüche 5 bis 8, dadurch **gekennzeichnet,** daß die Arme jedes der Armpaare Abschnitte (19) umfassen, die seitlich an der Platte (20) angelenkt sind, Abschnitte, die sich an der Entladestation in der Höhe oder unterhalb der Oberseite der Platte (20) erstrecken derart, daß der Durchlaß zum Schiebemittel (62) und den zu entnehmenden Waren (63) gelassen wird.

10. Automat nach einem beliebigen der Ansprüche 5 bis 9, dadurch **gekennzeichnet,** daß die Entnahmevorrichtung (56) eine horizontale Führung (57), die sich außerhalb der Bahn der Platten (20) und parallel zu den Achsen der Getriebeorgane (45) erstreckt, sowie einen Arm (62) umfaßt, der sich senkrecht zu diesen Achsen erstreckt und das Schiebemittel bildet, wobei der Arm auf der Führung mittels Betätigungsmitteln (59) verschiebbar angebracht ist.

11. Automat nach einem beliebigen der Ansprüche 5 bis 10, dadurch **gekennzeichnet,** daß die Transportmittel mit Rastungen versehene Endloselemente (3), die auf den Getriebezahnrädern (4, 5) angebracht sind und innere Führungen (13, 14) aufweisen, die durchgehende Führungsflächen aufweisen, auf die die Rastungen (10) der Endloselemente (3) über die gesamte Länge ihrer Bahn zur Auflage gelangen, wobei die Führungen einen Teil benachbart den Getrieberädern aufweisen und gegebenenfalls in wenigstens zwei Teilen in bezug aufeinander gleichzeitig wie die Getrieberäder regelbar sind.

12. Automat nach Anspruch 11, dadurch **gekennzeichnet,** daß äußere Führungen (12) Führungsflächen aufweisen, gegen die die Endloselemente (3) zur Auflage gelangen.

13. Automat nach einem beliebigen der Ansprüche 5 bis 12, dadurch **gekennzeichnet,** daß er Führungsmittel (29, 32) der Platten entlang deren Bahn umfaßt derart, daß die Platten horizontal gehalten werden.

14. Automat nach Anspruch 13, dadurch **gekennzeichnet,** daß die Führungsmittel wenigstens ein Führungsorgan (29, 64) das seitlich auf jeder Platte (20) befestigt ist, sowie Rampen (32, 33) umfassen, gegen die nacheinander Teile der Führungsorgane zur Zeit der Bewegung der Platten in Auflage sind, wobei die Rampen (33) entsprechend den Bahnen der Platten entlang der Getriebeorgane (4, 5) beweglich sind.

15. Automat nach Anspruch 14, dadurch **gekennzeichnet,** daß die Rampen (33) entsprechend den Bahnen der Platten entlang der Getriebeorgane nach außen gegen Federn beweglich sind.

16. Automat nach einem der Ansprüche 14 und 15, dadurch **gekennzeichnet,** daß die beweglichen Rampen (33) entsprechend den Bahnen der Platten entlang der entgegengesetzten Getriebeorgane (4, 5) derart verbunden sind, daß sie sich unter der Wirkung der Führungsorgane (64) in entgegengesetzten Richtungen versetzen.

17. Automat nach einem der Ansprüche 14 und 16, dadurch **gekennzeichnet,** daß das Führungsorgan wenigstens einen Stern (29) umfaßt, der an der Platte (20) befestigt ist und Abschnitte (30, 31) aufweist, die in der Richtung der Achsen der Getriebeorgane (4, 5) versetzt sind, wobei die Abschnitte in Auflage auf die Rampen (32, 33) gelangen.

18. Automat nach einem der Ansprüche 14 und 17, dadurch **gekennzeichnet,** daß das Führungsorgan (64) Paare von Walzen (66, 67, 68 und 69) umfaßt, die nacheinander zur Auflage auf die Rampen (32, 33) gelangen.

19. Automat nach einem beliebigen der Ansprüche 5 bis 18, dadurch **gekennzeichnet,** daß er außerdem einen Ofen (36) umfaßt, dessen Sohle (38) seitlich zur Entladestation (55) angeordnet ist, wobei die Entnahmemittel (56) so angepaßt sind, daß das Schiebemittel (62) die entnommenen Waren zur Zwischenlagerungsvorrichtung (2) auf der Sohle des Ofens zuführt.

20. Automat nach Anspruch 19, dadurch **gekennzeichnet,** daß der Ofen (36) zwei seitliche Zutrittsöffnungen (47, 48) aufweist, die in seiner Umfangsrichtung versetzt sind, wobei die eine (47) zur Entladestation (55) gewandt ist.

21. Automat nach einem der Ansprüche 19 und 20, dadurch **gekennzeichnet,** daß er in einem Schrank (50) angeordnet ist, der zwei Abteilungen (49, 51) aufweist, die nebeneinander liegen und durch eine Trennwand (52) getrennt sind, wobei die eine der Abteilungen die Zwischenlagerungsvorrichtung (2) und die andere den Ofen (36) enthält, wobei die Trennwand (52) eine Öffnung (53) für das Durchtreten der Entnahmemittel (62) und der entnommenen Waren (63) aufweist.

22. Automat nach Anspruch 21, dadurch **gekennzeichnet,** daß die Seitenwand (41) des Ofens (36) zwei vertikal und in Umfangsrichtung versetzte Öffnungen (47, 48) aufweist, wobei die Seitenwand vertikal beweglich ist, wobei die höhere Öffnung (47) auf der Seite der Entladestation (55) ist und gegenüber der Trennwand (52) ist, wenn sich die andere in der Höhe der Sohle (38) des Ofens (36) befindet, und die untere Öffnung (48) unterhalb der Sohle ist, wenn sich die andere in der Höhe der letzteren befindet.

23. Automat nach einem beliebigen der Ansprüche 5 bis 18, dadurch **gekennzeichnet,** daß er einen Ofen (36) umfaßt, der eine Sohle (38), auf der die zu erwärmenden Waren zugeführt werden, sowie eine Seitenwand (41) umfaßt, die vertikal beweglich ist derart, daß der Ofen geöffnet oder geschlossen wird.

24. Automat nach Anspruch 23, dadurch **gekennzeichnet,** daß die Seitenwand (41) des Ofens (36) in der Lage ist, sich um die Sohle (38) zu erstrecken, und zwei Zutrittsöffnungen (47, 48) aufweist, die in der Umfangsrichtung versetzt sind und vertikal versetzt sind, wobei die Öffnungen unterhalb der Sohle liegen, wenn sich die Seitenwand in der unteren Position befindet, wobei die höhere Öffnung (47) zur Entladestation (55) der Zwischenlagerungsvorrichtung (2) gewandt ist.

25. Automat nach einem der Ansprüche 23 und 24, dadurch **gekennzeichnet,** daß die Seitenwand (41) des Ofens (36) die Seitenwand einer vertikal beweglichen Abdeckung (40) bildet.
